# EUROPÄISCHE PATENTSCHRIFT

(11) **EP 2 339 944 B1**
(45) Veröffentlichungstag und Bekanntmachung des Hinweises auf die Patenterteilung: **05.12.2018**
(21) Anmeldenummer: 09783787.6
(22) Anmeldetag: 06.10.2009
(51) Int. Cl.: A47C 7/72, A47C 20/04, A47C 1/024

(54) **ANORDNUNG MIT EINEM ELEKTRONISCH VERSTELLBAREN MÖBELSTÜCK UND VERFAHREN ZUR DRAHTLOSEN BEDIENUNG DERSELBEN**
ARRANGEMENT WITH AN ELECTRONICALLY ADJUSTABLE PIECE OF FURNITURE AND METHOD FOR WIRELESS OPERATION THEREOF
ENSEMBLE COMPRENANT UN MEUBLE À RÉGLAGE ÉLECTRONIQUE ET PROCÉDÉ DE FONCTIONNEMENT SANS FIL CORRESPONDANT

(30) Priorität: 10.10.2008 DE 102008051133
(43) Veröffentlichungstag der Anmeldung: 06.07.2011
(73) Patentinhaber: Logicdata Electronic & Software Entwicklungs GmbH, 8530 Deutschlandsberg (AT)
(72) Erfinder: KOCH, Walter, 8541 Schwanberg (AT)
(74) Vertreter: Epping - Hermann - Fischer
(86) Internationale Anmeldenummer: PCT/EP2009/062975
(87) Internationale Veröffentlichungsnummer: WO 2010/040749

(56) Entgegenhaltungen:
- EP-A2- 2 060 248
- WO-A1-2008/128250
- WO-A2-2009/055432
- US-A1- 2003 195 644
- US-A1- 2008 109 959

## Beschreibung

Die Erfindung betrifft eine Anordnung mit einem elektronisch verstellbaren Möbelstück. Die Erfindung betrifft des Weiteren ein Verfahren zur drahtlosen Bedienung einer Anordnung mit einem elektronisch verstellbaren Möbelstück.

Elektronisch verstellbare Möbelstücke sind beispielsweise als höhenverstellbare Tische oder höhen- und neigungsverstellbare Sessel beispielsweise im Arbeits- und Büroumfeld verbreitet. Elektronisch verstellbare Betten sind beispielsweise im Krankenhausumfeld zu finden. Derartige Möbelstücke ermöglichen eine Verbesserung der Ergonomie im Arbeits- und Gesundheitsbereich.

Die fortschreitende Weiterentwicklung der zugrundeliegenden Technik, beispielsweise die weitere Unterteilung eines Sessels in zusätzliche Funktionsbereiche, wie zum Beispiel ein bewegliches Kopfteil oder eine separat von der Rückenlehne heizbare Sitzfläche, sowie die Diversifizierung der verfügbaren Funktionen stellen höhere Anforderungen an die Bedienung eines elektronisch verstellbaren Möbelstücks. Eine Bedienung dieser Möbel mittels Schaltern, die direkt am Möbelstück oder an einem mit dem Möbelstück über Kabel verbundenen Gerät angebracht sind, ist möglich. Aufgrund der Vielfalt der ansteuerbaren Funktionen und zur Gewährleistung der durch das Möbelstück an sich gegebenen Ergonomie auch bei der Bedienung desselben, erscheint es wünschenswert, die Bedienung zu optimieren.

Das Dokument US 2003/0195644 A1 beschreibt eine tragbare Steuereinheit für medizinische Einrichtungen.

Das Dokument US 2008/0109959 A1 zeigt ein einstellbares Bett.

Das Dokument WO 2008/128250 A1 betrifft eine Vorrichtung und ein Verfahren zur Steuerung einstellbarer Möbel.

Eine zu lösende Aufgabe ist es daher, eine Anordnung und ein Verfahren anzugeben, die beziehungsweise das eine benutzerfreundliche Bedienung eines elektronisch verstellbaren Möbelstücks ermöglichen.

Die Aufgabe wird gelöst durch die Gegenstände der unabhängigen Patentansprüche. Weiterführungen und Ausgestaltungen sind jeweils Gegenstände der abhängigen Ansprüche.

In einer Ausführungsform weist das Möbelstück bei einer Anordnung mit einem elektronisch verstellbaren Möbelstück eine programmierbare Bedieneinheit und eine Kommunikationseinrichtung auf. Das Möbelstück umfasst mindestens einen elektrischen Antriebsmotor, mindestens einen Funktionsbereich und mindestens ein Steuergerät zum Ansteuern des Antriebsmotors und des Funktionsbereichs. Die programmierbare Bedieneinheit ist zur schnurlosen Bedienung des Möbelstücks ausgelegt. Die Kommunikationseinrichtung ist zur schnurlosen Übertragung von Daten zwischen dem Möbelstück und der Bedieneinheit geeignet, d.h. zum bidirektionalen Datentransfer geeignet. Das Steuergerät umfasst eine erste Kommunikationsschnittstelle zum bidirektionalen Austausch von Daten mit der Bedieneinheit. Die Bedieneinheit weist eine zweite Kommunikationsschnittstelle zum bidirektionalen Austausch von Daten mit dem Steuergerät, einen Mikroprozessor, einen Programmspeicher, einen Datenspeicher und eine Eingabe-Ausgabe-Vorrichtung auf. Die Eingabe-Ausgabe-Vorrichtung ist zur Anzeige von Informationen für einen Benutzer und zur Eingabe von Anweisungen des Benutzers ausgelegt. Die programmierbare Bedieneinheit umfasst einen persönlichen digitalen Assistenten, englisch personal digital assistant, PDA. Die Bedieneinheit weist einen Sensor auf, der zur Ermittlung einer mit der Bedieneinheit durch den Benutzer ausgeführten Bewegung ausgelegt ist, welche von dem Mikroprozessor der Bedieneinheit als Anweisung für das elektronisch verstellbare Möbelstück interpretiert und in einen von dem Steuergerät des Möbelstücks ausführbaren Befehl umgewandelt und an dieses übertragen wird.

Ein Benutzer gibt an der Bedieneinheit eine Anweisung zur Steuerung eines Funktionsbereichs des Möbelstücks ein. Die Anweisung wird über die Kommunikationseinrichtung an das Steuergerät des Möbelstücks übertragen und mit Hilfe des Antriebsmotors an dem Funktionsbereich umgesetzt. Das Steuergerät sendet über die Kommunikationseinrichtung eine Rückmeldung, die an der Bedieneinheit dem Benutzer angezeigt wird.

Die schnurlose Bedienung des Möbelstücks mittels Bedieneinheit und Kommunikationseinrichtung erhöht vorteilhafterweise die Benutzerfreundlichkeit und die Ergonomie.

Ein Funktionsbereich bezeichnet dabei einen einzeln steuerbaren Bereich eines Möbelstücks, der mit einem daran anschließenden Bereich, z.B. über ein Gelenk, gekoppelt ist. Beispielsweise können bei einem Sessel die Sitzfläche und die Rückenlehne jeweils einen Funktionsbereich bilden.

Der Antriebsmotor kann in das Koppelelement, z.B. das Gelenk, eingebaut sein und ist zum Verstellen der Position zweier Funktionsbereiche zueinander oder zum Verstellen der Höhe des gesamten Möbelstücks geeignet. Die Ansteuerung des Antriebsmotors erfolgt über Befehle des am Möbelstück angebrachten Steuergeräts.

Die Kommunikationseinrichtung umfasst ein schnurloses Datennetz, das zur schnurlosen Übertragung von Daten geeignet ist. Vorzugsweise wird für die Datenübertragung eine Infrarotstrecke oder ein lokales Funknetz zugrunde gelegt. Die Kommunikationseinrichtung kann also beispielsweise auf einen Standard für ein drahtloses lokales Netz, englisch wireless local area network, WLAN, gemäß IEEE 802.11, oder DECT, oder BlueTooth basieren oder mit Hilfe eines proprietären Funkübertragungsverfahrens realisiert sein.

Die erste und die zweite Kommunikationsschnittstelle sind jeweils zur Datenübertragung über die Kommunikationseinrichtung ausgelegt.

Die Bedieneinheit nimmt die vom Benutzer über die Eingabe-Ausgabe-Vorrichtung eingegebene Anweisung entgegen und legt diese zwischenzeitlich im Datenspeicher ab. Mittels Mikroprozessor und einem im Programmspeicher gespeicherten Programm wird die Anweisung in einen vom Steuergerät des Möbelstücks ausführbaren Befehl umgewandelt und über die zweite Kommunikationsschnittstelle an das Steuergerät übertragen. Eine vom Steuergerät an der zweiten Kommunikationsschnittstelle empfangene Rückmeldung wird in eine für den Benutzer verständliche Meldung umgewandelt und an der Eingabe-Ausgabe-Vorrichtung angezeigt.

Da die Bedieneinheit programmierbar ist, kann die Bedienung mit nur geringem Aufwand an den Benutzer angepasst werden oder auch für einen speziellen Anwendungsfall maßgeschneidert werden. Dies trägt deutlich zur Erhöhung der Benutzerfreundlichkeit bei der Bedienung des elektronisch verstellbaren Möbelstücks bei.

In einer Weiterbildung weist die Eingabe-Ausgabe-Vorrichtung eine berührungssensitive Oberfläche zur Eingabe von Anweisungen auf.

Die berührungssensitive Oberfläche ist beispielsweise als sogenannter Touch-Screen realisiert. Die Oberfläche wird entweder über einen speziell dafür vorgesehenen Stift oder mit einem oder mehreren Fingern des Benutzers bedient. Beispielsweise wird ein auf der Eingabe-Ausgabe-Vorrichtung dargestelltes Objekt, welches beispielsweise einen Funktionsbereich eines elektronisch verstellbaren Möbelstücks repräsentiert, durch Berühren ausgewählt, um mögliche Funktionen zu bedienen, oder das Objekt wird vergrößert oder verkleinert dargestellt.

In einer weiteren Ausführungsform weist die Bedieneinheit eine Funktionseinheit auf, die zur Erkennung von gesprochenen Anweisungen des Benutzers und zur Umwandlung derselben in von der Bedieneinheit ausführbare Anweisungen ausgelegt ist.

Demnach realisiert diese Funktionseinheit eine Spracherkennung.

Vorteilhafterweise erhöht die Bedienung des elektronisch steuerbaren Möbelstücks mittels gesprochener Worte die Benutzerfreundlichkeit erheblich, da dies dem natürlichen Kommunikationsverhalten eines Menschen am ehestens entspricht.

Der Sensor ist beispielsweise als Bewegungssensor oder Beschleunigungssensor ausgeführt.

Beispielsweise bringt eine Rechtsdrehung der Bedieneinheit durch den Benutzer einen in zurückgelehnter Position befindlichen Sessel in eine aufrechte Position. Vorteilhafterweise wird so der Bedienkomfort weiter verbessert.

Die an der Eingabe-Ausgabe-Vorrichtung angezeigten Informationen umfassen Fehleranzeigen, Rückmeldungen, Bedienungsanleitungen oder ähnliches.

In einer Ausführungsform weist ein Verfahren zur drahtlosen Bedienung einer Anordnung mit einem elektronisch verstellbaren Möbelstück folgende Schritte auf:
Die Eingabe einer Anweisung durch einen Benutzer an einer Bedieneinheit; das Umwandeln der Anweisung in einen für ein Steuergerät des elektronisch verstellbaren Möbelstücks ausführbaren Befehl; die drahtlose Übermittlung des Befehls an das Steuergerät des Möbelstücks mittels einer Kommunikationseinrichtung; das Ausführen des Befehls mit Hilfe des Steuergeräts; die drahtlose Übermittlung einer Rückmeldung des Steuergeräts des Möbelstücks an die Bedieneinheit mittels der Kommunikationseinrichtung und das Anzeigen der Rückmeldung an der Bedieneinheit. Dabei umfasst die Bedieneinheit einen persönlichen digitalen Assistenten und die Eingabe der Anweisung an der Bedieneinheit erfolgt durch Bewegen der Bedieneinheit.

Dadurch, dass die Bedienung des Möbelstücks schnurlos über die Bedieneinheit erfolgt, kann der Benutzer sich unabhängig von dem zu verstellenden Möbelstücks bewegen. Dieser größere Freiraum erhöht deutlich die Benutzerfreundlichkeit.

In einer Weiterbildung erfolgt die Eingabe der Anweisung an der Bedieneinheit durch Berührung, oder mittels gesprochener Worte, oder zeitgesteuert von der Bedieneinheit initiiert.

Die Berührung erfolgt dabei mit einem speziell dafür vorgesehenen Stift oder mit einem oder mehreren Fingern. Des Weiteren ist es möglich, eine vorab eingegebene Anweisung oder eine Folge von vorab eingegebenen Anweisungen zu einem programmierten Zeitpunkt auszuführen. Dies erfolgt im Zusammenhang mit einem in der Bedieneinheit, insbesondere deren Mikroprozessor vorhandenen Zeitgeber.

Mit Vorteil wird somit im Vergleich zur verfügbaren Eingabe von Anweisungen über Tasten mit der beschriebenen Bedieneinheit und dem zugehörigen Verfahren die Benutzerfreundlichkeit bei der Bedienung des elektronisch verstellbaren Möbelstücks erheblich erhöht.

In einer weiteren Ausführungsform erfolgt das Anzeigen der Rückmeldung grafisch in Form einer Statusmeldung, einer Fehlermeldung oder einer Bedienungsanleitung.

Die Statusmeldung beinhaltet die Information zum Fortschritt der Ausführung einer eingegebenen Anweisung. Beispielsweise wird auf der Eingabe-Ausgabe-Vorrichtung der Vorgang des Zurücklehnens eines angesteuerten Sessels symbolisch dargestellt. Mit einer Fehlermeldung wird dem Benutzer mitgeteilt, dass eine Anweisung nicht ausgeführt werden konnte. Um den Benutzer bei der Bedienung des Möbelstücks zu unterstützten, wird eine Bedienungsanleitung angezeigt.

Die Erfindung wird nachfolgend an zwei Ausführungsbeispielen anhand der Figur 1 und der Figur 2 näher erläutert.

Figur 1 zeigt ein Ausführungsbeispiel einer Anordnung mit einem elektronisch verstellbaren Möbelstück. Die Anordnung umfasst das elektronisch verstellbare Möbelstück 1, die Kommunikationseinrichtung 20, sowie die programmierbare Bedieneinheit 10. In diesem Beispiel umfasst das elektronisch verstellbare Möbelstück 1 einen Sessel. Der Sessel 1 umfasst zwei Antriebsmotoren 22a, 22b, drei Funktionsbereiche 23a, 23b, 23c, sowie ein Steuergerät 24.

Das Steuergerät 24 umfasst eine erste Kommunikationsschnittstelle KS1. Der Funktionsbereich 23a, der die Rückenlehne des Sessels bildet, ist mit dem Funktionsbereich 23b, der die Sitzfläche des Sessels bildet, über ein erstes Gelenk 25a gekoppelt. Der Funktionsbereich 23b ist mit dem Funktionsbereich 23c, der das Fußteil des Sessels bildet, über ein zweites Gelenk 25b gekoppelt. Das erste Gelenk 25a ist mit dem ersten Antriebsmotor 22a gekoppelt. Das zweite Gelenk 25b ist mit dem zweiten Antriebsmotor 22b gekoppelt. Der erste Antriebsmotor 22a, sowie der zweite Antriebsmotor 22b sind jeweils mit dem Steuergerät 24 gekoppelt.

Die programmierbare Bedieneinheit 10 umfasst einen Mikroprozessor 11, einen Programmspeicher 12, einen Datenspeicher 13, eine Eingabe-Ausgabe-Vorrichtung 14, sowie optional eine Funktionseinheit 15 und optional einen Sensor 16. Des Weiteren umfasst die Bedieneinheit 10 eine zweite Kommunikationsschnittstelle KS2. Die Eingabe-Ausgabe-Vorrichtung 14 umfasst eine berührungsempfindliche Anzeige, einen sogenannten Touch-Screen, der zur Eingabe von Anweisungen durch einen Benutzer mittels Berührung der Oberfläche und zur Darstellung von Informationen in Form von Bild und Text geeignet ist.

Durch das Zusammenwirken von Mikroprozessor 11, Programmspeicher 12 und Datenspeicher 13 realisiert die Bedieneinheit 10 Funktionalitäten entsprechend denen eines Rechners oder Computers. Die mechanischen Abmessungen der Bedieneinheit 10 sind so, dass ein Benutzer diese in einer Hand halten und mit derselben Hand oder der zweiten Hand bedienen kann. Die optionale Funktionseinheit 15 realisiert eine Spracherkennung. Der optionale Sensor 16 detektiert Bewegungen, welche ein Benutzer mit der Bedieneinheit 10 durchführt. Diese werden von dem Mikroprozessor 11 als Anweisungen für das elektronisch verstellbare Möbelstück 1 interpretiert. Vorzugsweise umfasst die Bedieneinheit 10 ein Standardbetriebssystem, auf dem der Programmspeicher 12 und der Datenspeicher 13 aufsetzen.

Die Kommunikationseinrichtung 20 umfasst ein drahtloses Datennetzwerk, das beispielsweise auf einem Standard wie DECT, BlueTooth, oder WLAN oder auf einem proprietären Funkübertragungsverfahren basiert. Die erste und die zweite Kommunikationsschnittstelle KS1 und KS2 sind jeweils so ausgelegt, dass sie Daten über die Kommunikationseinrichtung 20 übertragen können.

Durch Eingabe von Anweisungen an der Eingabe-Ausgabe-Vorrichtung 14 der programmierbaren Bedieneinheit 10 kann ein Benutzer unterschiedliche Funktionen am elektronisch einstellbaren Möbelstück 1 auslösen. Dies erfolgt im Einzelnen dadurch, dass der Benutzer seine Anweisung mittels Stift oder Finger, optional durch Spracheingabe oder durch Bewegung, der Bedieneinheit 10 eingibt. Diese Anweisung wird in der Bedieneinheit 10 in einem vom Steuergerät 24 des Möbelstücks ausführbaren Befehl umgewandelt und mittels Kommunikationseinrichtung 20 an dieses übertragen. Das Steuergerät 24 setzt den ausführbaren Befehl in eine entsprechende Bewegung des ersten und/oder zweiten Antriebsmotors 22a, 22b um, welche beispielsweise durch Bewegung des ersten oder zweiten Gelenks 25a, 25b die gewünschte Funktion realisieren. Anschließend übermittelt das Steuergerät 24 über die Kommunikationseinrichtung 20 eine Rückmeldung an die Bedieneinheit 10. Die Rückmeldung wird an der Eingabe-Ausgabe-Vorrichtung 14 für den Benutzer sichtbar angezeigt.

Einstellbare Funktionen können dabei beispielsweise sein: Einstellen der Position eines Funktionsbereichs 23a, 23b, 23c, wobei die Position des Funktionsbereichs einzeln oder in Verbindung mit einem anderen Funktionsbereich eingestellt wird. Des Weiteren kann beispielsweise eine in einem Funktionsbereich eingebaute Heizfunktion oder Massagefunktion jeweils in mehreren Stufen eingestellt werden.

Mit Hilfe der programmierbaren Bedieneinheit 10, die vorzugsweise über ein Standardbetriebssystem verfügt, ist eine Personalisierung der Bedienung realisiert. Beispielsweise können für die Personalisierung eines Sessels jeweils für einen Benutzer unterschiedliche Profile gespeichert sein. Ein Profil kann dabei beispielsweise eine Positionseinstellung zum Schlafen realisieren. Ein weiteres Profil kann für die Positionseinstellung zum Lesen eingestellt sein. Wird also an der Bedieneinheit 10 das Profil "Schlafen" ausgewählt, wird der betreffende Sessel 1 durch Einstellen der Positionen der Funktionsbereiche 23a, 23b, und 23c in eine von dem Benutzer einmal eingestellte Position, in der der Benutzer gut schlafen kann, gebracht. Die Verwendung von Profilen vereinfacht dabei das Umschalten zwischen unterschiedlichen Grundpositionen, wie Schlafen oder Lesen, da der Benutzer nicht jedes Mal viele Elemente bedienen muss, sondern lediglich durch einen Bedienvorgang zwischen unterschiedlichen Profilen hin und her schalten kann.

Des Weiteren ist es vorgesehen, jeweils für einen Benutzer seine Profile abzuspeichern. Dadurch ist eine Anpassung an unterschiedliche Benutzer auf leichte Art und Weise möglich.

Beispielsweise ist folgender Anwendungsfall realisiert: Ein Benutzer hat ein Profil für eine Arbeitsposition des Sessels 1 festgelegt. Um den Sessel 1 in die Arbeitsposition zu bringen, spricht der Benutzer die Anweisung "Sessel in meine Arbeitsposition" in die programmierbare Bedieneinheit 10. Mittels der Funktionseinheit 15 zur Spracherkennung wird die Stimme des Benutzers erkannt. Die zum Profil "Arbeitsposition" gespeicherten Positionseinstellungen des Sessels 1 werden aus dem Datenspeicher gelesen. Die entsprechenden Befehle zur Bewegung der Antriebsmotoren werden von der Bedieneinheit 10 an das Steuergerät 24 übermittelt. Das Steuergerät 24 bewirkt die Einstellung des Sessels 1 durch Bewegung der Funktionsbereiche 23a, 23b und 23c mit Hilfe der Antriebsmotoren 22a und 22b. Sobald die Einstellung beendet ist, übermittelt das Steuergerät 24 eine "in Ordnung" Meldung an die Bedieneinheit 10. Diese Bestätigung der Ausführung seiner Anweisung wird dem Benutzer an der Eingabe-Ausgabe-Vorrichtung 14 angezeigt oder akustisch mitgeteilt.

Des Weiteren ist es vorgesehen, den Benutzer durch Anzeigen von Hilfeinformationen bei der Bedienung des Möbelstücks 1 zu unterstützen. Vorzugsweise wird die Bedienungsanleitung in elektronischer Form an der Bedieneinheit 10 verfügbar gemacht, so dass sich eine Bedienungsanleitung in Papierform erübrigt. Beispielsweise wird an der Eingabe-Ausgabe-Vorrichtung 14 des Sessels 1 dieser symbolisch dargestellt. Durch Antippen eines Funktionsbereiches kann dieser Bereich vergrößert dargestellt werden. Durch weiteres Antippen eines Bereiches werden Hilfeinformationen beziehungsweise Bedienungsanleitungen zu diesem Bereich elektronisch angezeigt.

Durch die Verwendung eines in der Bedieneinheit 10 bereits vorhandenen Zeitgebers ist es möglich, Funktionen zeitgesteuert ein- beziehungsweise auszuschalten. Beispielsweise wird die in der Sitzfläche 23b des Sessels 1 eingebaute Heizfunktion morgens eingeschaltet, sodass ein Benutzer bei Erreichen seines Büros einen warmen Sessel vorfindet.

Figur 2 zeigt ein weiteres Ausführungsbeispiel einer Anordnung mit einem elektronisch verstellbaren Möbelstück. Das Möbelstück 1 ist hier als Bett, beispielsweise als Krankenhausbett, ausgeführt. Das Bett 1 steht über die Kommunikationseinrichtung 20 in Kommunikation mit der Bedieneinheit 10. Das Bett 1 weist drei Funktionsbereiche 33a, 33b und 33c auf. Der Funktionsbereich 33a, der den oberen Bereich der Liegefläche des Bettes 1 bildet, ist über ein erstes Gelenk 35a mit dem Funktionsbereich 33b, der den mittleren Bereich der Liegefläche des Bettes 1 bildet, gekoppelt. Der Funktionsbereich 33c, der das Fußteil des Bettes 1 bildet, ist über ein zweites Gelenk 35b mit dem Funktionsbereich 33b gekoppelt. Das erste Gelenk 35a ist mit einem ersten Antriebsmotor 32a gekoppelt. Das zweite Gelenk 35b ist mit einem zweiten Antriebsmotor 32b gekoppelt. Die Antriebsmotoren 32a und 32b sind jeweils mit einem Steuergerät 34 verbunden. Das Steuergerät 34 weist die erste Kommunikationsschnittstelle KS1 auf. Die Bedienung des Bettes 1 erfolgt wie unter Figur 1 beschrieben und entsprechend angepasst an die Funktionsbereiche 33a, 33b und 33c.

Entsprechende Funktionsbereiche werden bei einer anderen Anordnung mit einem elektronisch verstellbaren Tisch definiert und mittels der Merkmale der Patentansprüche realisiert.

### Bezugszeichenliste

- 1: Möbelstück
- 22a, 22b: Antriebsmotor
- 23a, 23b, 23c: Funktionsbereich
- 24: Steuergerät
- 25a, 25b: Gelenk
- 32a, 32b: Antriebsmotor
- 33a, 33b, 33c: Funktionsbereich
- 34: Steuergerät
- 35a, 35b: Gelenk
- 10: Bedieneinheit
- 11: Mikroprozessor
- 12: Programmspeicher
- 13: Datenspeicher
- 14: Eingabe-Ausgabe-Vorrichtung
- 15: Funktionseinheit
- 16: Sensor
- 20: Kommunikationseinrichtung
- KS1, KS2: Kommunikationsschnittstelle

## Patentansprüche

1. Anordnung mit einem elektronisch verstellbaren Möbelstück aufweisend
- das Möbelstück (1) mit mindestens einem elektrischen Antriebsmotor (22a; 32a), mindestens einem Funktionsbereich (23a; 33a) und mindestens einem Steuergerät (24; 34) zum Ansteuern des Antriebsmotors (22a; 32a) und des Funktionsbereichs (23a; 33a),
- eine programmierbare Bedieneinheit (10), die zur schnurlosen Bedienung des Möbelstücks (1) ausgelegt ist, und
- eine Kommunikationseinrichtung (20), die zur schnurlosen Übertragung von Daten zwischen dem Möbelstück (1) und der Bedieneinheit (10) eingerichtet ist,
- wobei das Steuergerät (24; 34) eine erste Kommunikationsschnittstelle (KS1) zum bidirektionalen Austausch von Daten mit der Bedieneinheit (10) umfasst, und
- wobei die Bedieneinheit (10) eine zweite Kommunikationsschnittstelle (KS2) zum bidirektionalen Austausch von Daten mit dem Steuergerät (24; 34), einen Mikroprozessor (11), einen Programmspeicher (12), einen Datenspeicher (13), und eine Eingabe-Ausgabe-Vorrichtung (14), die zur Anzeige von Informationen für einen Benutzer und zur Eingabe von Anweisungen des Benutzers ausgelegt ist, aufweist,
- wobei die Bedieneinheit (10) einen persönlichen digitalen Assistenten umfasst, und
- wobei die Bedieneinheit (10) eine Funktionseinheit (15) aufweist, die zur Erkennung von gesprochenen Anweisungen des Benutzers und zur Umwandlung derselben in von der Bedieneinheit (10) ausführbare Anweisungen ausgelegt ist, und
wobei die Bedieneinheit einen Sensor (16) aufweist, der zum Ermitteln einer mit der Bedieneinheit (10) durch den Benutzer ausgeführten Bewegung ausgelegt ist, welche von dem Mikroprozessor (11) der Bedieneinheit (10) als Anweisung für das elektronisch verstellbare Möbelstück (1) interpretiert und in einen von dem Steuergerät (24) des Möbelstücks (1) ausführbaren Befehl umgewandelt und an dieses übertragen wird.

2. Anordnung nach Anspruch 1,
wobei die Eingabe-Ausgabe-Vorrichtung (14) eine berührungssensitive Oberfläche zur Eingabe von Anweisungen aufweist.

3. Anordnung nach einem der Ansprüche 1 bis 2,
wobei das Möbelstück (1) ein Bett, einen Sessel oder einen Tisch umfasst.

4. Verfahren zur drahtlosen Bedienung der Anordnung nach Anspruch 1, aufweisend die Schritte:
- Eingabe einer Anweisung durch einen Benutzer an einer Bedieneinheit (10),
- Umwandeln der Anweisung in einen für ein Steuergerät (24; 34) des elektronisch verstellbaren Möbelstücks (1) ausführbaren Befehl,
- Drahtlose Übermittelung des Befehls an das Steuergerät (24; 34) des Möbelstücks (1) mittels einer Kommunikationseinrichtung (20),
- Ausführen des Befehls mit Hilfe des Steuergeräts (24; 34),
- Drahtlose Übermittlung einer Rückmeldung des Steuergeräts (24; 34) des Möbelstücks (1) an die Bedieneinheit (10) mittels der Kommunikationseinrichtung (20), und
- Anzeigen der Rückmeldung an der Bedieneinheit (10),
wobei die Bedieneinheit (10) einen persönlichen digitalen Assistenten umfasst und
wobei die Eingabe der Anweisung an der Bedieneinheit (10) durch Bewegen der Bedieneinheit (10) erfolgt.

5. Verfahren nach Anspruch 4,
wobei die Eingabe der Anweisung an der Bedieneinheit (10) durch Berührung, mittels gesprochener Worte, oder zeitgesteuert von der Bedieneinheit (10) initiiert erfolgt.

6. Verfahren nach Anspruch 4 oder 5,
wobei das Anzeigen der Rückmeldung grafisch in Form einer Statusmeldung, einer Fehlermeldung, oder einer Bedienungsanleitung erfolgt.

## Claims

1. An assembly having an electronically adjustable piece of furniture, comprising
- the piece of furniture (1) having at least one electric drive motor (22a; 32a), at least one functional region (23a; 33a) and at least one control device (24; 34) for controlling the drive motor (22a; 32a) and the functional region (23a; 33a),
- a programmable operating unit (10) designed for wireless operation of the piece of furniture (1), and
- a communication device (20) adapted for the wireless transmission of data between the piece of furniture (1) and the operating unit (10),
- the control device (24; 34) comprising a first communication interface (KS1) for bidirectional data exchange with the operating unit (10), and
- the operating unit (10) comprising a second communication interface (KS2) for bidirectional data exchange with the control device (24; 34), a microprocessor (11), a program memory (12), a data memory (13) and an input-output device (14) designed to display information for a user and to input instructions from the user,
- the operating unit (10) comprising a personal digital assistant, and
- the operating unit (10) comprising a functional unit (15) adapted to recognize instructions spoken by the user and to convert them into instructions executable by the operating unit (10), and
the operating unit comprising a sensor (16) adapted to detect a movement carried out by the user with the operating unit (10), which movement is interpreted by the microprocessor (11) of the operating unit (10) as an instruction for the electronically adjustable piece of furniture (1) and converted into a command executable by the control device (24) of the piece of furniture (1) and transmitted to it.

2. The assembly according to claim 1,
wherein the input-output device (14) comprises a touch-sensitive surface for inputting instructions.

3. The assembly according to any of claims 1 to 2,
wherein the piece of furniture (1) comprises a bed, a chair or a table.

4. A method for wireless operation of the assembly according to claim 1, comprising the steps of:
- inputting an instruction by a user on an operating unit (10) ,
- converting the instruction into a command executable for a control device (24; 34) of the electronically adjustable piece of furniture (1),
- wireless transmission of the command to the control device (24; 34) of the piece of furniture (1) by means of a communication device (20),
- executing the command with the aid of the control device (24; 34),
- wireless transmission of a feedback from the control device (24; 34) of the piece of furniture (1) to the operating unit (10) by means of the communication device (20), and
- displaying the feedback on the operating unit (10), wherein the operating unit (10) comprises a personal digital assistant and the instruction is entered on the operating unit (10) by moving the operating unit (10).

5. The method according to claim 4,
wherein the instruction is entered on the operating unit (10) by touching it, using spoken words or initiated by the operating unit (10) in a time-controlled manner.

6. The method according to claim 4 or 5,
wherein the feedback is displayed graphically in the form of a status message, an error message or an operating manual.

## Revendications

1. Agencement comportant un meuble réglable électroniquement présentant
- le meuble (1) avec au moins un moteur d'entraînement (22a ; 32a) électrique, au moins une zone fonctionnelle (23a ; 33a) et au moins un appareil de commande (24 ; 34) pour l'activation du moteur d'entraînement(22a ; 32a) et de la zone fonctionnelle (23a ; 33a),
- une unité de conduite programmable (10) qui est conçue pour la conduite sans fil du meuble (1), et
- un dispositif de communication (20) qui est configuré pour la transmission sans fil de données entre le meuble (1) et l'unité de conduite (10),
- sachant que l'appareil de commande (24 ; 34) comprend une première interface de communication (KS1) pour l'échange bidirectionnel de données avec l'unité de conduite (10), et
- sachant que l'unité de conduite (10) présente une deuxième interface de communication (KS2) pour l'échange bidirectionnel de données avec l'appareil de commande (24 ; 34), un microprocesseur (11), une mémoire de programme (12), une mémoire de données (13), et un dispositif d'entrée-sortie (14) qui est conçu pour l'affichage d'informations pour un utilisateur et pour l'entrée d'instructions de l'utilisateur,
- sachant que l'unité de conduite (10) comprend un assistant numérique personnel,
- sachant que l'unité de conduite (10) présente une unité fonctionnelle (15) qui est conçue pour la détection d'instructions parlées de l'utilisateur et pour la conversion de celles-ci en instructions exécutables par l'unité de conduite (10), et
sachant que l'unité de conduite présente un capteur (16) qui est conçu pour déterminer un mouvement exécuté par l'utilisateur avec l'unité de conduite (10), lequel est interprété par le microprocesseur (11) de l'unité de conduite (10) comme instruction pour le meuble (1) réglable électroniquement et converti en un ordre exécutable par l'appareil de commande (24) du meuble (1) et transmis à celui-ci.

2. Agencement selon la revendication 1,
sachant que le dispositif d'entrée-sortie (14) présente une surface tactile pour l'entrée d'instructions.

3. Agencement selon l'une des revendications 1 à 2,
sachant que le meuble (1) comprend un lit, un fauteuil ou une table.

4. Procédé de conduite sans fil de l'agencement selon la revendication 1, présentant les étapes suivantes :
- entrée d'une instruction par un utilisateur sur une unité de conduite (10),
- conversion de l'instruction en un ordre exécutable pour un appareil de commande (24 ; 34) du meuble (1) réglable électroniquement,
- transmission sans fil de l'ordre à l'appareil de commande (24 ; 34) du meuble (1) moyennant un dispositif de communication (20),
- exécution de l'ordre à l'aide de l'appareil de commande (24 ; 34),
- transmission sans fil d'un message de retour de l'appareil de commande (24 ; 34) du meuble (1) à l'unité de conduite (10) moyennant le dispositif de communication (20), et
- affichage du message de retour sur l'unité de conduite (10), sachant que l'unité de conduite (10) comprend un assistant numérique personnel et sachant que l'entrée de l'instruction sur l'unité de conduite (10) s'effectue par mouvement de l'unité de conduite (10).

5. Procédé selon la revendication 4,
sachant que l'entrée de l'instruction sur l'unité de conduite (10) s'effectue par contact, moyennant des mots parlés, ou en étant initiée par l'unité de conduite (10) de façon temporisée.

6. Procédé selon la revendication 4 ou 5,
sachant que l'affichage du message de retour s'effectue graphiquement sous forme d'un message d'état, d'un message d'erreur, ou d'une instruction de conduite.
